# EUROPÄISCHE PATENTANMELDUNG

(11) **EP 4 640 962 A1**
(43) Veröffentlichungstag der Anmeldung: **29.10.2025**
(21) Anmeldenummer: 25171141.2
(22) Anmeldetag: 17.04.2025
(51) Int. Cl.: E03B 7/04, E03B 7/07, E03B 11/02

(54) **SANITÄRINSTALLATION UND TRINKWASSERVERSORGUNGSSTATION**

(30) Priorität: 23.04.2024 DE 102024111354
(71) Anmelder: Uponor Innovation AB, 737 61 Virsbo (SE)
(72) Erfinder: Biester, Jan Philipp, 31559 Haste (DE); Bartsch, Linda-Sabrina, 29225 Celle (DE); Claussen, Jörg, 48329 Havixbeck (DE); Kahl, Sebastian, 29225 Celle (DE)
(74) Vertreter: Fenner, Seraina

(57) **Zusammenfassung**

Es wird eine Sanitärinstallation (1) umfassend eine Warmwasserkomponente zum Bereitstellen von Warmwasser, insbesondere Trinkwarmwasser, für wenigstens eine Zapfstelle (2), wenigstens eine mit der Warmwasserkomponente verbundene Zapfstelle (2), wenigstens eine Fernsteuereinheit (3) zum Anfordern einer Soll-Temperatur und/oder eines Soll-Volumenstroms für die wenigstens eine Zapfstelle (2), und wenigstens eine von der Fernsteuereinheit (3) baulich getrennte und mit dieser gekoppelte Regelvorrichtung (16) zum Einstellen einer Ist-Temperatur und/oder eines Ist-Volumenstroms von der Warmwasserkomponente zu der wenigstens eine Zapfstelle (2) basierend auf der angeforderten Soll-Temperatur und/oder des angeforderten Soll-Volumenstroms offenbart. Des Weiteren wird eine Trinkwasserversorgungsstation (10), die zur Verwendung in einer derartigen Sanitärinstallation (1) geeignet ist, offenbart.

## Beschreibung

Die vorliegende Erfindung betrifft eine Sanitärinstallation zum Bereitstellen von Warmwasser, insbesondere Trinkwarmwasser, für wenigstens eine Zapfstelle sowie eine Trinkwasserversorgungsstation, die zum Einsatz in einer derartigen Sanitärinstallation geeignet ist.

In konventionellen Sanitärinstallationen werden typischerweise Kaltwasser und Warmwasser über jeweils eine eigene Versorgungsleitung an verschiedenen Zapfstellen bereitgestellt. Je nach Art der Warmwasserquelle kann es sich bei dem bereitgestellten Warmwasser entweder um Trinkwarmwasser oder Brauchwasser einer externen Wärmequelle handeln, das nicht unmittelbar zum Trinken geeignet ist. Das kalte Wasser, insbesondere Trinkkaltwasser, und das Warmwasser werden direkt an der Zapfstelle, typischerweise durch eine Mischarmatur, miteinander gemischt, um eine gewünschte Temperatur des gezapften Wassers einzustellen.

Sanitärinstallationen der oben beschriebenen Art weisen eine Reihe von Nachteilen auf. Beispielsweise erfordert der oben genannte Ansatz ein umfangreiches Rohrleitungsnetz und die Vorsehung von Mischarmaturen für jede Zapfstelle. Darüber hinaus besteht die Gefahr einer Verbrühung, wenn das Warmwasser mit einer hohen Temperatur bereitgestellt und ungemischt oder in einem falschen Verhältnis gemischt ausgegeben wird. Schließlich ist eine Kontamination von kaltem Trinkwasser mit gegebenenfalls nicht trinkbarem Warmwasser möglich.

Es wird ein verbessertes Konzept für eine Sanitärinstallation offenbart, das die oben genannten Probleme ganz oder teilweise überwindet und neue Möglichkeiten zur Versorgung einer oder mehrerer Zapfstellen mit Warmwasser ermöglicht.

Gegenstand der Offenbarung ist unter anderem eine Sanitärinstallation. Die Sanitärinstallation umfasst eine Warmwasserkomponente zum Bereitstellen von Warmwasser, insbesondere Trinkwarmwasser, für wenigstens eine Zapfstelle, wenigstens eine mit der Warmwasserkomponente verbundene Zapfstelle, wenigstens eine Fernsteuereinheit zum Anfordern einer Soll-Temperatur und/oder eines Soll-Volumenstroms für die wenigstens eine Zapfstelle und wenigstens eine von der Fernsteuereinheit baulich getrennte und mit dieser gekoppelten Regelvorrichtung zum Einstellen einer Ist-Temperatur und/oder eines Ist-Volumenstroms von der Warmwasserkomponente zu der wenigstens einen Zapfstelle basierend auf der angeforderten Soll-Temperatur und/oder des angeforderten Soll-Volumenstroms.

Gemäß einem Aspekt der vorliegenden Erfindung wird Warmwasser, insbesondere Trinkwarmwasser, mit einer vorgegebenen Soll-Temperatur und/oder einem vorgegebenen Soll-Volumenstrom von einer von der eigentlichen Zapfstelle gesonderten Regelvorrichtung bereitgestellt. Auf diese Weise kann auf die Vorsehung einer Mischarmatur im Bereich der Zapfstelle verzichtet werden. Gleichzeitig ist es möglich, die Zapfstelle mittels einer einzelnen Rohrleitung mit der Regelvorrichtung zu verbinden. Insbesondere dann, wenn die Regelvorrichtung in räumlicher Nähe zu der Warmwasserkomponente angeordnet ist, reduzieren sich die Anzahl und Länge der erforderlichen Leitungen erheblich. Zudem wird es auf diese Weise möglich, die zu den jeweiligen Zapfstellen geführten Rohrleitungen drucklos auszulegen. Im Bereich der jeweiligen Zapfstelle ist somit lediglich eine verhältnismäßig einfach aufgebaute Fernsteuereinheit, beispielsweise eine drahtlos in das System eingebundene elektronische Fernsteuerung, erforderlich. Zudem ist es möglich, die Fernsteuereinheit unabhängig von der eigentlichen Auslaufarmatur zu gestalten und zu installieren. Dies ermöglicht einen erheblich höheren Gestaltungsspielraum, insbesondere bei der Gestaltung von ästhetisch ansprechenden Armaturen oder Badezimmereinrichtungen. Außerdem können die entsprechenden Funktionseinheiten bei Bedarf, zum Beispiel bei der Installation im öffentlichen Raum, besonders robust und somit vandalismussicher ausgestaltet werden.

Optional ist die wenigstens eine Regelvorrichtung in die Warmwasserkomponente integriert oder mit dieser gekoppelt. Die Warmwasserkomponente stellt nur dann Warmwasser bereit, wenn dies von wenigstens einer Fernsteuereinheit angefordert wird. Beispielsweise kann die Warmwasserkomponente dazu eingerichtet sein, Warmwasser mit der angeforderten Soll-Temperatur bereitzustellen. Alternativ oder zusätzlich wird an der wenigstens einen Zapfstelle Kaltwasser, insbesondere Trinkkaltwasser, zur Verfügung gestellt, wenn von der wenigstens einen Fernsteuereinheit kein Warmwasser angefordert wird.

Durch derartige Regelungen kann der Primärenergieeinsatz für die Bereitstellung von Warmwasser reduziert werden. Insbesondere ist es nicht erforderlich, Warmwasser verbrauchsunabhängig mit einer festen Soll-Temperatur vorzuhalten oder durch eine Zirkulationsleitung zu zirkulieren. Stattdessen wird Warmwasser bevorzugt nur dann von der Warmwasserkomponente bereitgestellt, wenn dies tatsächlich an wenigstens einer angeschlossenen Zapfstelle angefordert wird. Hierdurch kann die Energieeffizienz der Sanitärinstallation insgesamt erhöht werden.

Optional umfasst die Sanitärinstallation eine Mehrzahl von mit der Warmwasserkomponente verbundene Zapfstellen, eine Mehrzahl von Fernsteuereinheiten zum Anfordern einer Soll-Temperatur und/oder eines Soll-Volumenstroms für jede der Mehrzahl von Zapfstellen, und eine Mehrzahl von Regelvorrichtungen zum Einstellen einer Ist-Temperatur und/oder eines Ist-Volumenstroms von der Warmwasserkomponente zu jeder der Mehrzahl von Zapfstellen, basierend auf einer für die jeweilige Zapfstelle angeforderten Soll-Temperatur und/oder eines angeforderten Soll-Volumenstroms. Dabei ist die Warmwasserkomponente dazu eingerichtet, Trinkwasser mit der höchsten angeforderten Soll-Temperatur bereitzustellen.

Dadurch, dass das Warmwasser zentral beziehungsweise gemeinsam für eine Mehrzahl von Zapfstellen erzeugt und bereitgestellt wird, ist es möglich und sinnvoll, eine Temperatur des bereitgestellten Warmwassers gemäß der höchsten aktuellen Anforderung zu regeln. Warmwasser für die verbleibenden Zapfstellen kann dann mittels Beimischung von kaltem Trinkwasser in der Temperatur abgesenkt werden, beispielsweise um eine Verbrühungsgefahr zu vermeiden. Dabei kann die Temperatur des bereitgestellten Warmwassers dynamisch nach den Anforderungen der jeweiligen Zapfstelle geregelt werden. In dem in der Praxis häufig auftretenden Fall, dass nur eine von einer Vielzahl von Zapfstellen gleichzeitig benutzt wird, ist es beispielsweise stets möglich, dass Trinkwasser auf die Temperatur gemäß der aktuell genutzten Zapfstelle einzustellen, sodass die oben genannten Vorteile bezüglich der Energieeinsparung auch in einer Installation mit mehreren zentral versorgten Zapfstellen erzielt wird.

Optional ist die Warmwasserkomponente mit jeder der wenigstens einen Zapfstelle über eine einzige Rohrleitung verbunden. Insbesondere kann eine bei Nichtnutzung der jeweiligen Zapfstelle drucklose Direktleitung von einer der jeweiligen Zapfstellen zugeordneten Regelvorrichtung zu der Zapfstelle verwendet werden. Auf diese Weise kann auf die Vorsehung von gesonderten Kaltwasserleitungen und Warmwasserleitungen verzichtet werden. Des Weiteren ergibt sich der Vorteil, dass die Gefahr von Wasserschäden reduziert wird, wenn eine Zufuhr von Wasser bereits in einer gemeinsamen, beispielsweise wohnungsinternen, Verteilstelle unterbunden wird und nicht erst im Bereich der jeweiligen Zapfstelle. Beispielsweise können bei Erkennung einer Gefahr alle Zapfstellen zentral gesperrt und somit alle Rohrleitungen drucklos geschaltet werden. Schließlich kann in dieser Konstellation auf die Vorsehung jeglicher Absperrvorrichtungen im Bereich der Zapfstelle selbst verzichtet werden, was die Möglichkeiten der ästhetischen Gestaltung der jeweiligen Zapfstelle weiter erhöht.

Optional ist die Warmwasserkomponente und die wenigstens eine Regelvorrichtung baulich in eine dezentrale Trinkwasserversorgungsstation, insbesondere eine zwischen eine zentrale Gebäudeinstallation und eine wohnungsinterne Sanitärinstallation geschaltete Wohnungsstation, integriert. Auf diese Weise können praktisch alle Komponenten der Sanitärinstallation mit Ausnahme der jeweiligen Zapfstellen und ihrer Zuleitungen in eine einzige, kompakte Baueinheit integriert werden. Insbesondere ist es möglich alle aktiven Regelkomponenten, wie insbesondere alle Durchflussregler, in eine derartige Trinkwasserversorgungsstation zu integrieren. Dies erleichtert es die Installation und Wartung aller relevanten Komponenten der Sanitärinstallation durch einen Fachmann, ohne dass hierzu Zugang zu weiteren Teilen einer Wohnung oder eines sonstigen Gebäudeteils erforderlich sind.

Optional sind wenigstens eine Fernsteuereinheit und die wenigstens eine Regelvorrichtung über eine drahtlose Funkverbindung und/oder eine Busverbindung, insbesondere eine RS485-MODBUS-Verbindung, miteinander gekoppelt. Derartige Verbindungen lassen sich leicht mittels Funk oder einem gegebenenfalls bereits vorhandenen Gebäudeinstallationsbus realisieren und ermöglichen damit die Integration der Sanitärinstallation in andere Komponenten einer intelligenten Gebäudeinstallation im Sinne eines sogenannten Smart-Homes.

Optional sind die wenigstens eine Zapfstelle und die wenigstens eine Fernsteuereinheit in einer Nasszelle, insbesondere einer Duschkabine, angeordnet. Dies weist den zusätzlichen Vorteil auf, dass voluminöse Einbauten innerhalb der Nasszelle vermieden werden können. In Abhängigkeit der Wasserqualität können gegebenenfalls auch Probleme vermieden werden, die mit der Anordnung von Rohrleitungen und Mischarmaturen für heißes Wasser innerhalb der Nasszelle verursacht werden, insbesondere bezüglich einer Verkalkung.

Gegenstand der Offenbarung ist des Weiteren eine verbesserte Trinkwasserversorgungsstation, die sich insbesondere zur Verwendung in einer Sanitärinstallation der oben genannten Art eignet. Die Trinkwasserversorgungsstation umfasst eine Warmwasserkomponente zum Bereitstellen von Trinkwarmwasser für wenigstens eine Zapfstelle, wenigstens einen Trinkwasseranschluss zum Verbinden der Trinkwasserversorgungsstation mit einer Zapfstelle, wenigstens eine Schnittstelle zum Empfangen eines Anforderungssignals von einer von der Trinkwasserversorgungsstationen baulich getrennten Fernsteuereinheit und wenigstens eine Regelvorrichtung zum Einstellen einer Ist-Temperatur und/oder eines Ist-Volumenstroms für den wenigstens einen Trinkwasseranschluss basierend auf dem Anforderungssignal.

Eine derartige Trinkwasserversorgungsstation umfasst alle wesentlichen Komponenten zum ferngesteuerten Bereitstellen von Trinkwarmwasser für ein oder mehrere Zapfstellen, beispielsweise einer Wohnungsinstallation.

Optional umfasst die Warmwasserkomponente Folgendes:
- einem Wasser-Wasser-Wärmetauscher, der primärseitig mit einer externen Wärmequelle und sekundärseitig mit einer Trinkwasserversorgungsleitung und der wenigstens einen Regelvorrichtung verbunden ist;
- einen hydraulisch zwischen die externe Wärmquelle und den
- Wasser-Wasser-Wärmetauscher geschalteten Durchflussregler; und eine Steuerkomponente, wobei die Steuerkomponente dazu eingerichtet ist, den Durchflussregler basierend auf dem Anforderungssignal derart anzusteuern, dass an dem wenigstens einen Trinkwasseranschluss Trinkwarmwasser mit einer angeforderten Solltemperatur bereitgestellt wird.

Durch die Verwendung unter anderem eines Wasser-Wasser-Wärmetauschers kann eine sekundäre Trinkwasserinstallation hydraulisch komplett von einer primären Wärmequelle getrennt werden. Hierdurch wird es beispielsweise möglich, von einer Wärmepumpe oder einer Solarthermieanlage erzeugtes Warmwasser, das nicht den hygienischen Anforderungen an Trinkwasser genügt, zur Erzeugung von Trinkwarmwasser einzusetzen. Zugleich kann durch die Steuerkomponente und den Durchflussregler eine gewünschte Soll-Temperatur für das bereite Trinkwarmwasser auf einfache Weise geregelt werden.

Optional umfasst die Warmwasserkomponente des Weiteren eine elektrische Nachheizeinheit. Die Steuerkomponente ist dazu eingerichtet, den Durchflussregler und die elektrische Nachheizeinheit basierend auf dem Anforderungssignal derart anzusteuern, dass an dem wenigstens einen Trinkwasseranschluss Trinkwarmwasser mit einer angeforderten Soll-Temperatur bereitgestellt wird. Die Vorsehung einer zusätzlichen elektrischen Nacheinheizeinheit ist insbesondere dann sinnvoll, wenn die an den jeweiligen Zapfstellen angeforderte Soll-Temperatur regelmäßig über der Vorlauftemperatur der externen Wärmequelle liegt. Beispielsweise kann es sinnvoll sein, einen elektrischen Durchlauferhitzer in die Trinkwasserversorgungsstation zu integrieren, um Trinkwarmwasser mit einer Temperatur von 40 bis 60 °C bereitzustellen, wenn die Sanitärinstallation über eine Wärmepumpe mit einer Vorlauftemperatur von beispielsweise nur 35 bis 45 °C versorgt wird. Auf diese Weise ist es möglich, die gesamte Sanitärinstallation und die darin enthaltene Trinkwasserversorgungsstation mit einer verhältnismäßig geringen, energiesparenden Vorlauftemperatur zu betreiben. Nur in dem eher selten auftretenden Fall, dass an einer Zapfstelle eine signifikant höhere Soll-Temperatur angefordert wird, wird die elektrische Nachheizeinheit aktiviert, sodass der Energieeinsatz insgesamt reduziert wird.

Optional ist die elektrische Nachheizeinheit hydraulisch zwischen die externe Wärmequelle und den Wasser-Wasser-Wärmetauscher geschaltet. Die Steuerkomponente ist dazu eingerichtet, die elektrische Nachheizeinheit nur dann zu aktivieren, wenn eine Vorlauftemperatur der externen Wärmequelle nicht ausreicht, um an den wenigstens einen Trinkwasseranschluss Trinkwarmwasser mit der angeforderten Soll-Temperatur bereitzustellen.

Optional ist die Steuerkomponente dazu eingerichtet, den Durchflussregler und optional eine elektrische Nachheizeinheit derart anzusteuern, dass der Wasser-Wasser-Wärmetauscher kurzzeitig, insbesondere in regelmäßigen Abständen, auf eine vorbestimmte Temperatur, insbesondere einer Temperatur von mindestens 60 °C, erwärmt wird. Eine derartige Steuerung ermöglicht eine automatische Entkeimung der Trinkwasserversorgungsstation, beispielsweise um einer Verkeimung mit Legionellen entgegenzuwirken.

Optional weist die Trinkwasserversorgungsstation eine Mehrzahl von Trinkwasseranschlüssen zum Verbinden der Trinkwasserversorgungsstation mit einer entsprechenden Mehrzahl von Zapfstellen und eine korrespondierende Mehrzahl von Regelvorrichtungen zum Einstellen einer Ist-Temperatur und/oder eines Ist-Volumenstroms für den jeweiligen Trinkwasseranschluss basierend auf einem zugehörigen Anforderungssignal auf.

Durch die oben beschriebenen Sanitärinstallationen und Trinkwasserversorgungsstationen werden eine Vielzahl von neuartigen Anwendungsszenarien im Bereich einer Warmwasserversorgung eines Gebäudes oder Gebäudeteils, insbesondere einer abgeschlossenen Wohnung ermöglicht.

Insbesondere kann Wasser, gleichermaßen kaltes Trinkwasser oder Trinkwarmwasser, bedarfsgerecht nur dann für eine entsprechende Zapfstelle bereitgestellt oder zu dieser gefördert werden, wenn ein Nutzer tatsächlich die Bereitstellung von Wasser, insbesondere Warmwasser, anfordert. Dies kann beispielsweise durch Betätigen eines elektronischen Anforderungselements, wie beispielsweise eines Tasters, im Bereich der Zapfstelle erfolgen. Hierdurch ist, wie oben ausgeführt, eine drucklose Auslegung der Anschlussleitungen möglich. Dies ermöglicht es auch, die Wasserversorgung zu allen an die Warmwasserkomponente angeschlossenen Zapfstellen zentral zu steuern und bei Bedarf zu unterbinden und auf die Vorsehung von Mischarmaturen und/oder Absperrarmaturen an den einzelnen Zapfstellen zu verzichten.

Gleichzeitig wird das Wasser nur dann erwärmt, wenn dies explizit angefordert wird. Durch die bedarfsgerechte Bereitstellung von Warmwasser, insbesondere Trinkwarmwasser, bevorzugt mit genau einer gewünschten Soll-Temperatur, wird zudem die Energieeffizienz der Gesamtinstallation signifikant erhöht, beispielsweise um 10% gegenüber einer Installation, bei der Warmwasser stets mit einer maximal erforderlichen Temperatur in einer Zirkulationsleitung vorgehalten wird.

Zudem kann durch die bewusste Trennung von entsprechenden Anforderungssignalen einer oder mehrerer Fernsteuereinheiten und zugehörigen Regelvorrichtungen ein sehr flexibles Gesamtsystem aufgebaut werden. Dabei können beispielsweise Profile von einzelnen Zapfstellen berücksichtigt werden, die einen regelbaren Temperaturbereich oder Volumenflussbereich auf einen für die jeweilige Zapfstelle abgestimmten Bereich begrenzen. Hierdurch kann sowohl der Wasserverbrauch gesenkt als auch eine mögliche Verbrühungsgefahr reduziert werden.

Durch die Verwendung eines Wasser-Wasser-Wärmetauschers in Verbindung mit wenigen, einzelnen beziehungsweise einsträngigen Rohrleitungen, kann das Volumen des in der Sanitärinstallation insgesamt vorgehaltenen Warmwasser signifikant reduziert werden. Hierdurch ist es insbesondere möglich, das Gesamtvolumen auf aus hygienischen Gründen vorgeschriebene Grenzwerte, von beispielsweise drei Liter, zu reduzieren, sodass die Gefahr einer Verkeimung der Sanitärinstallation beziehungsweise der Aufwand für eine Entkeimung insgesamt reduziert werden kann.

Die bedarfsgerechte Anforderung und Bereitstellung von Trinkwasser ermöglicht die leichte Integration mit verschiedenen Wärmequellen, insbesondere besonders effizienter, alternative Wärmequellen wie beispielsweise Wärmepumpen oder Solarthermieanlagen mit niedrigen Vorlauftemperaturen.

Die Vorsehung nur einer einzelnen Versorgungsleitung für jede Zapfstelle reduziert den Installationsaufwand erheblich, sowohl bezüglich des Materialaufwands als auch bezüglicher der Arbeitszeit.

Nachfolgend werden einzelne Ausführungsbeispiele von Sanitärinstallationen und Trinkwasserversorgungsstationen im Detail beschrieben. Es wird jedoch darauf hingewiesen, dass die oben genannten Vorteile und Aspekte der Erfindung auch unabhängig voneinander realisiert werden können. Beispielsweise ist die Verlagerung einer Steuerung eines gewünschten Volumenstroms in eine Trinkwasserversorgungsstation auch dann sinnvoll, wenn für eine konkrete Zapfstelle nicht die Bereitstellung von Warmwasser erforderlich ist. Umgekehrt kann die bedarfsgerechte Bereitstellung von Warmwasser mit einer vorgegebenen Soll-Temperatur auch in Sanitärinstallationen sinnvoll sein, bei den die jeweiligen Zapfstellen in konventioneller Weise, das heißt mit einer vorhandenen Mischbatterie, ausgestaltet sind.

Kurzbeschreibung der Figuren
Figur 1 zeigt eine schematische Darstellung einer Sanitärinstallation.
Figur 2 zeigt eine schematische Darstellung einer Trinkwasserversorgungsstation.
Figuren 3A und 3B zeigt mögliche Ausgestaltungen von Fernsteuereinheiten.

In den Figuren werden aus Gründen der Klarheit dieselben Bezugszeichen für gleiche oder gleichartige Komponenten unterschiedlicher Ausführungsbeispiele verwendet. Dies bedeutet nicht, dass die jeweilige Komponente in den unterschiedlichen Ausführungsbeispielen identisch ausgeführt ist. Des Weiteren werden an die Bezugszeichen zur besseren Unterscheidung mehrerer gleichartiger Komponenten alphabetische Suffixe angehängt. Wird das alphabetische Suffix weggelassen, beziehen sich die entsprechenden Ausführungen in der Regel auf alle Instanzen.

### Beschreibung von Ausführungsbeispielen

Figur 1 zeigt schematisch eine Sanitärinstallation 1 mit einer Mehrzahl von Zapfstellen 2. Im Ausführungsbeispiel handelt es sich beispielsweise um eine wohnungsinterne Sanitärinstallation einer typischen Etagenwohnung mit beispielsweise einem Badezimmer und einer Küche. Insbesondere kann es sich bei einer ersten Zapfstelle 2a um eine Auslassarmatur einer Küchenspüle handeln. Bei den weiteren Zapfstellen 2b bis 2e kann es sich um unterschiedliche Zapfstellen im Bereich eines Badezimmers, beispielsweise einen Auslassarmatur eines Handwaschbeckens, eine Auslaufarmatur im Bereich einer Badewanne, sowie zwei unterschiedliche Brausearmaturen einer Duschkabine 4 handeln.

Wie Figur 1 zu entnehmen ist, befindet sich in der Nähe einer jeden Zapfstellen 2 eine korrespondierende Fernsteuereinheit 3. Die Fernsteuereinheiten 3 sind funktional, beispielsweise per Funk, über eine dedizierte Kabelverbindung oder über einen gemeinsam genutzten Kommunikationsbus, mit einer Trinkwasserversorgungsstation 10 gekoppelt. Die Zapfstellen 2 sind hydraulisch über Rohrleitungen 5 ebenfalls mit der Trinkwasserversorgungsstation 10 gekoppelt. Eine direkte Verbindung zwischen den einzelnen Zapfstellen 2 und den Fernsteuereinheiten 3 besteht in der Regel nicht.

Bei den drei ersten Zapfstellen 2a bis 2c besteht eine direkte Zuordnung zwischen den drei Zapfstellen 2a bis 2c und drei korrespondieren Fernsteuereinheiten 3a bis 3c. Bei den verbleibenden zwei Zapfstellen 2d und 2e im Bereich der Duschkabine 4 besteht jedoch keine derartige Eins-zu-Eins-Zuordnung. Stattdessen werden die beiden Zapfstellen 2d und 2e über eine gemeinsame, vierte Fernsteuereinheit 3d gesteuert.

Die Trinkwasserversorgungsstation 10 bildet eine Schnittstelle zwischen Versorgungsleitungen 7 bis 9 einer in der Figur 1 im Übrigen nicht dargestellten allgemeinen Gebäudeinstallation und der in der Figur 1 dargestellten Wohnungsinstallation zu den Zapfstellen 2. Deshalb wird sie im Folgenden auch als Wärmeschnittstelleneinheit oder, auf Englisch, als Heat Interface Unit (HIU) bezeichnet. Anders ausgedrückt stellt die Trinkwasserversorgungsstation 10 eine zentrale Komponente innerhalb der wohnungsinternen Sanitärinstallation 1, insbesondere für sämtliche der Zapfstellen 2, und eine dezentrale Komponente bezüglich der Gebäudeinstallation beziehungsweise einer zentralen Wärmequelle dar.

Aufgabe der Wärmeschnittstelleneinheit ist es insbesondere, eine gebäudeseitige Warmwasserinstallation von einer wohnungsinternen Trinkwasserinstallation hydraulisch zu trennen. Hierzu umfasst die Wärmeschnittstelleneinheit wie später im Detail beschrieben einen in der Figur 1 nicht dargestellten Wasser-Wasser-Wärmetauscher, mittels dem Wärmeenergie von der Gebäudeinstallation in die Wohnungsinstallation übertragen werden kann.

Eingangs- oder gebäudeseitig ist die Trinkwasserversorgungsstation 10 mittels eines Vorlaufs 7 und eines Rücklaufs 8 an eine entsprechende externe Wärmequelle des Gebäudes angeschlossen. Zusätzlich ist die Trinkwasserversorgungsstation 10 mittels einer Trinkwasserleitung 9 an eine Trinkwasserquelle angeschlossen.

Ausgangsseitig stellt die Trinkwasserversorgungsstation 10 vier Anschlüsse zum Anschluss der Zapfstellen 2a bis 2e zur Verfügung. Für die ersten drei Zapfstellen 2a bis 2c ist jeweils eine dedizierte Rohrleitung 5 zwischen der Trinkwasserversorgungsstation 10 und der entsprechenden Zapfstellen 2a bis 2c vorgesehen. Im Fall der Duschinstallation ist im dargestellten Ausführungsbeispiel eine gemeinsame Rohrleitung 5 bis zu der Duschkabine 4 geführt und wird dort über eine Verzweigung 6 auf die zwei Zapfstellen 2d und 2e aufgeteilt.

Im Ausführungsbeispiel kann eine Umschaltung zwischen den zwei Zapfstellen 2d und 2e über die Verzweigung 6 beispielsweise durch ein mechanisches Bedienelement, wie beispielsweise ein Zweiwegeventil erfolgen. Alternativ ist auch möglich, eine entsprechende Ansteuerung eines elektronisch ansteuerbaren Umschaltventils durch die korrespondierende Fernsteuereinheit 3d zu steuern. Selbstverständlich ist es auch möglich, anders als in der Figur 1 dargestellt, zwei getrennte Rohrleitungen 5 zwischen der Trinkwasserversorgungsstation 10 und den Zapfstellen 2d und 2e vorzusehen, wie dies später anhand der Figuren 2 und 3B beschrieben wird.

Zunächst wird darauf hingewiesen, dass jede der in Figur 1 dargestellten Zapfstellen 2 lediglich durch eine einzelne Rohrleitung 5 mit der Trinkwasserversorgungsstation 10 verbunden ist. In dem in der Figur 1 dargestellten Verbindungsschema existieren weder Zirkulationsleitungen, insbesondere zur Zirkulation von Heißwasser, noch gesonderte Kalt- und Warmwasserleitungen zu den einzelnen Zapfstellen 2.

Zudem können die Zapfstellen 2 optional als reine Auslassarmaturen ohne hydraulische Absperrfunktion implementiert werden. Zwar ist es grundsätzlich möglich, beispielsweise die Zapfstellen 2a und 2b als konventionelle Wasserhähne mit entsprechenden Absperrventilen auszugestalten, dies ist jedoch zur Funktion der Sanitärinstallation 1 nicht erforderlich, wie nachfolgend anhand der Figur 2 ausgeführt.

Figur 2 zeigt schematisch den internen Aufbau der Trinkwasserversorgungsstation 10. Die Trinkwasserversorgungsstation 10 umfasst, wie zuvor erwähnt, einen Wasser-Wasser-Wärmetauscher 11, auf English Heat Exchanger (HX), der die Station 10 hydraulisch in einen primären Heizbereich 12 sowie einen sekundären Trinkwasserbereich 13 aufteilt. Ein Wasseraustausch zwischen dem primären Heizbereich 12 und dem sekundären Trinkwasserbereich 13 findet nicht statt. Somit ist es für die Qualität des an den Zapfstellen 2a bis 2e bereitgestellten Wassers unerheblich, von welcher Quelle das den primären Heizbereich 12 durchströmende Warmwasser des Vorlaufs 7 stammt.

In dem primären Heizungsbereich 12 befinden sich ein primärer Durchflussregler 14 sowie ein optionaler Nachheizer 15. Bei dem Nachheizer 15 kann es sich beispielsweise um einen elektrischen Durchlauferhitzer handeln. In dem sekundären Trinkwasserbereich 13 sind im Ausführungsbeispiel zwei Regelvorrichtungen 16a und 16b angeordnet, die beispielsweise den Fernsteuereinheiten 3a und 3d gemäß Figur 1 zugeordnet sind. Selbstverständlich können in dem sekundären Trinkwasserbereich 13 noch weitere Regelvorrichtungen vorhanden sein, beispielsweise für die Fernsteuereinheiten 3b und 3c. Diese sind aus Gründen der einfacheren Darstellung in der Figur 2 jedoch nicht dargestellt. Bei der ersten Regeleinheit 16a handelts es sich um eine Regeleinheit für eine einzelne Zapfstelle, beispielsweise die Zapfstelle 2a.

Bei der zweiten Regeleinheit 16b handelts es sich um eine Regeleinheit zum Anschluss von zwei Zapfstellen 2, wie insbesondere die Zapfstellen 2d und 2e der Duschkabine 4.

Im beschriebenen Ausführungsbeispielen sind sämtliche aktiven Komponenten der Trinkwasserversorgungsstation 10 in ein Gehäuse 20 integriert oder auf einem gemeinsamen Installationsrahmen angeordnet. Die aktiven Komponenten werden durch eine zentrale elektronische Steuervorrichtung 17, auf Englisch Electronic Control Unit (ECU), gesteuert. Im beschriebenen Ausführungsbeispiel sind die Fernsteuereinheiten 3 mittels einer Funkverbindung direkt oder indirekt, beispielsweise über eine mit der Trinkwasserversorgungsstation 10 gekoppelten Basisstation, mit der elektronischen Steuervorrichtung 17 gekoppelt. Alternativ kann auch eine in der Figur 2 nicht dargestellte drahtgebundene Schnittstelle vorgesehen sein. Beispielsweise ist es möglich, an jeder der Regelvorrichtungen 16a und 16b jeweils eine entsprechende elektrische Schnittstelle zum Anschluss der korrespondierenden Fernsteuereinheiten 3a und 3d vorzusehen. In diesem Fall kann der Austausch von Steuersignalen auch von den einzelnen Regelvorrichtungen 16 an die Steuervorrichtung 17 erfolgen und nicht, wie in der Figur 2 dargestellt, in der umgekehrten Richtung.

Wie in der Figur 2 dargestellt, umfasst die Trinkwasserversorgungsstation 10 einen ersten Anschluss 21 zum Anschluss an den Vorlauf 7 der Gebäudeinstallation. Beispielsweise kann die Trinkwasserversorgungsstation 10 an eine Warmwasserversorgungsleitung einer Wärmepumpe mit einer Vorlauftemperatur von 38 bis 45 °C angeschlossen werden. Eine Menge des über den ersten Anschluss 21 an den Wasser-Wasser-Wärmetauscher 11 bereitgestellte Warmwasser wird über den primären Durchflussregler 14 mittels geeigneter Steuersignale von der Steuervorrichtung 17 geregelt. Je mehr Wärmeenergie in dem sekundären Trinkwasserbereich 13 benötigt wird, desto weiter wird der primäre Durchflussregler 14 geöffnet. Wird sekundärseitig kein Warmwasser abgerufen, schließt die Steuervorrichtung 17 den primären Durchflussregler 14 in der Regel vollständig. Beispielsweise können bei einer primärseitigen Vorlauftemperatur von 45 °C und einer Trinkkaltwassertemperatur von 15 °C durch Regelung des primären Warmwasserflusses durch den Wärmetauscher 11 sekundärseitig ein Warmwasserfluss von 15 °C (Durchflussregler 14 geschlossen) bis 40 °C (Durchflussregler 14 voll geöffnet) erzielt werden.

Sofern die von dem ersten Anschluss 21 bereitgestellte thermische Energie nicht ausreicht, um die sekundärseitig erwartete Trinkwassertemperatur zu erreichen, wird von der elektronischen Steuervorrichtung 17 zusätzlich der Nachheizer 15 aktiviert. Bei gleichzeitiger Aktivierung des Nachheizers 15 und voller Öffnung des Durchflussreglers 14 kann am Wärmetauscher ein sekundärseitiger Warmwasserfluss von beispielsweise 60°C erzielt werden. Im Ausführungsbeispiel ist der Nachheizer 15 in Flussrichtung hinter dem Durchflussregler 14 im primären Heizkreis angeordnet. Somit ist es nicht erforderlich, dass der Nachheizer 15 den strengen Anforderungen der Trinkwasserverordnung oder ähnlichen gesetzlichen Anforderungen genügt.

Der Nachheizer 15 kann auch dazu verwendet werden, um den Wassertauscher 11 regelmäßig und kurzzeitig aufzuheizen. Auf diese Weise kann beispielsweise ein automatisches Desinfektionsprogramm zur Verhinderung oder Reduzierung einer Legionellenbelastung der Sanitärinstallation 1 durch die Steuervorrichtung implementiert werden.

Nach Durchfließen des Wasser-Wasser-Wärmetauschers 11 fließt das von dem primären Durchflussregler 14 durchgelassene und gegebenenfalls durch den Nachheizer 15 weiter aufgeheizte Warmwasser über einen zweiten Anschluss 22 für den Rücklauf mit reduzierter Temperatur zurück zur Wärmequelle.

Über einen dritten Anschluss 23 im sekundären Trinkwasserbereich 13 wird Trinkkaltwasser für die Trinkwasserversorgungsstation 10 bereitgestellt. Wie in der Figur 2 dargestellt hat das bereitgestellte Trinkwasser typischerweise eine relativ niedrige Temperatur von beispielsweise 15 °C.

Des Weiteren weist die Trinkwasserversorgungsstation 10 eine Mehrzahl von Trinkwasseranschlüssen 24a bis 24c auf, die beispielsweise mit den Zapfstellen 2a, 2d und 2e der Sanitärinstallation 1 gemäß Figur 1 hydraulisch verbunden sind. Die über die Trinkwasseranschlüsse 24 bereitgestellten Trinkwasserflüsse werden durch die zugehörigen Regelvorrichtungen 16 bezüglich ihrer Temperatur und/oder ihres Volumenstromes geregelt. Im Ausführungsbeispiel ist eine Regelung sowohl des Durchflusses als auch der Temperatur möglich. In anderen Ausgestaltungen ist es auch möglich, dass nur eine der beiden Größen durch die jeweilige Regelvorrichtung 16 geregelt wird.

Wie ebenfalls in der Figur 2 zu entnehmen, umfasst jeder der Regelvorrichtungen 16a und 16b ein eingangsseitiges Ventil 18 und ein bzw. zwei ausgangsseitige Ventile 19.

Das eingangsseitige Ventil 18 kann als Umschalt- oder Mischventil ausgestaltet sein. Es dient zum einen dazu, selektiv Kaltwasser direkt von dem dritten Anschluss 23 oder Warmwasser von dem Wärmetauscher 11 am entsprechenden Trinkwasseranschluss 24 bereitzustellen. Sofern die von dem Wärmetauscher 11 bereitgestellte Warmwassertemperatur über einer gewünschten Solltemperatur und das eingangsseitige Ventil 18 als Mischventil ausgestaltet ist, kann das von dem Wärmetauscher 11 bereitgestellte Warmwasser durch Beimischen einer entsprechenden Menge Kaltwasser auf die gewünschte Solltemperatur abgekühlt werden. Sofern an dem entsprechenden Trinkwasseranschluss 24 nur Trinkkaltwasser oder nur ungemischtes Trinkwarmwasser direkt von dem Wärmetauscher 11 bereitgestellt werden soll, kann das eingangsseitige Ventil 18 auch entfallen.

Das ausgangsseitige Ventil 19 ist im Ausführungsbeispiel als regelbarer Proportionalventil bzw. als Durchflussregler ausgestaltet. Es dient insbesondere zum Einstellen einer gewünschten Durchflussrate bzw. einer gewünschten Wassermenge. Anstelle eines regelbaren Proportionalventils ist es in anderen Ausgestaltungen auch möglich, ein einfaches Sperr- oder Magnetventil vorzusehen. In diesem Fall kann der Fluss zu der entsprechenden Zapfstelle durch das ausgangsseitige Ventil 19 lediglich ein- und ausgeschaltet werden. Der Wasserdruck entspricht dann im Wesentlichen dem Wasserdruck der Trinkwasserleitung 9 und die korrespondierende Flussrate wird über die Form der Auslaufarmatur beziehungsweise im Verlauf der Leitung montierte Druckregler bestimmt. Eine derartige Ausgestaltung bietet sich beispielsweise für Handwaschbecken an, an dem ein Wasserfluss mit einer vorbestimmten Temperatur und Durchflussrate lediglich ein- und ausgeschaltet oder für eine vorbestimmte Zeitdauer nach Aktivierung bereitgestellt werden soll, wie dies beispielsweise in öffentlichen Toiletten üblich ist. Sofern der Durchfluss an der entsprechenden Zapfstelle 2 durch ein konventionelles Regelventil, wie beispielsweise ein integrierter Ventileinsatz eines konventionellen Wasserhahns, geregelt wird, kann das ausgangsseitige Ventil 19 auch entfallen.

Wie in der Figur 2 dargestellt werden der primäre Durchflussregler 14 und, optional, der Nachheizer 11 sowie die Regelvorrichtungen 16, im Ausführungsbeispiel insbesondere deren Ventile 18 und 19, durch die elektronische Steuervorrichtung 17 intelligent angesteuert. Dazu berechnet die Steuervorrichtung 17 basierend auf der Wassertemperatur des Vorlaufs 7 und den gewünschten Solltemperaturen aller Fernsteuereinheiten 3 eine ideale, das heißt in der Regel möglichst niedrige, Solltemperatur für den sekundärseitigen Ausgang des Wasser-Wasser-Wärmetauschers 11 und steuert den primären Durchflussregler 14 und, bei Bedarf, den Nachheizer 11 dementsprechend an. Insbesondere wenn nur eine Zapfstelle 2 Warmwasser anfordert oder an allen aktiven Zapfstellen 2 dieselbe Solltemperatur angefordert wird, wird der Durchflussregler 14 nur so weit geöffnet, dass diese Temperatur, gegebenenfalls zuzüglicher etwaiger thermischer Verluste durch die Rohrleitungen 5, am sekundären Ausgang des Wassertauschers 11 gerade erreicht wird. Ein Abmischen des bereitgestellten Warmwassers mit Kaltwasser durch die eingangsseitigen Ventile 18 ist in diesen Fällen nicht erforderlich. Bei variablen Flussmengen hängt der Öffnungsgrad des primären Durchflussreglers 14 zusätzlich von den Wasserflüssen durch die einzelnen ausgangsseitigen Ventile 19 ab. Werden mehrere Warmwasserströme mit unterschiedlichen Solltemperaturen angefordert, wird die

Wassertemperatur am sekundären Ausgang des Wassertauschers 11 so eingestellt, dass die Zapfstelle 2 mit der höchsten angeforderten Solltemperatur ohne Abmischen bedient werden kann. Die Regelvorrichtungen 16 für alle anderen Zapfstellen 2 werden dann so angesteuert, dass über die eingangsseitigen Ventile entsprechende Mengen von Kaltwasser beigemischt wird, um die gewünschte Solltemperatur zu erreichen.

Dabei können neben den von den jeweiligen Fernsteuereinheiten 3 empfangenen Anforderungssignalen auch anschlussspezifische Profildaten hinterlegt werden. Beispielsweise ist, wie in der Figur 1 angedeutet, für die Regelvorrichtung 16d hinterlegt, dass es sich um einen Trinkwasseranschluss 24 für eine Duschkabine 4 handelt. Um mögliche Verbrühungen zu vermeiden, ist ein entsprechende Profil 25d auf eine maximale Warmwassertemperatur von 40 °C beschränkt. Selbstverständlich können auch weitere Parameter, wie beispielsweise eine minimale Temperatur, eine bevorzugte oder Starttemperatur, eine minimale, bevorzugte oder maximal Flussrate oder dergleichen in einem der zapfstellenspezifischen Profile 25a bis 25d hinterlegt werden. Diese Daten können entweder über die entsprechende Fernsteuereinheit 3a bis 3d oder über eine in den Figuren nicht dargestellte, zentrale Administrationsschnittstelle der Trinkwasserversorgungsstation 10 voreingestellt und beispielsweise in den einzelnen Fernsteuereinheit 3a bis 3d oder der elektronische Steuervorrichtung 17 gespeichert werden.

Die Regelvorrichtungen 16 und/oder die Steuervorrichtung 17 können optional so ausgestaltet sein, dass an einer zugehörigen Zapfstelle 2, insbesondere einer konventionellen Armatur mit einem eingebauten mechanischen Auslassventil, kaltes Trinkwasser bereitgestellt wird, so lange durch eine zugehörige Fernsteuereinheit 3 nicht aktiv warmes Wasser angefordert wird. Beispielsweise kann hierfür das eingangsseitige Ventil 18 ohne entsprechendes Anforderungssignal für Warmwasser eine direkte Verbindung direkt zu dem dritten Anschluss 23 herstellen. Sofern kein eingangsseitiges Umschalt- oder Mischventil 18 in den Regelvorrichtungen 16 vorgesehen ist, kann zumindest dann Kaltwasser gezapft werden, solange der primäre Durchflussregler 14 geschlossen ist and somit keine Wärmeenergie von dem primären Heizbereich 12 and den sekundären Trinkwasserbereich 13 übertragen wird.

Die Figuren 3A und 3B zeigen mögliche Ausgestaltungen der Fernsteuereinheiten 3a und 3d zur Installation in der Nähe der jeweiligen Zapfstellen 2a beziehungsweise 2d und 2e. Die in der Figur 3A dargestellte erste Fernsteuereinheit 3a eignet sich insbesondere zur Installation im Bereich einfacher Zapfstellen wie beispielsweise einer Auslaufarmatur im Bereich eines Waschbeckens. Im dargestellten Ausführungsbeispiel umfasst die erste Fernsteuereinheit 3a ein erstes Bedienelement 31 zum Starten beziehungsweise Stoppen eines Wasserflusses. Darüber hinaus umfasst die Fernsteuereinheit 3a ein zweites Bedienelement 32 und drittes Bedienelement 33 zum Vergrößern beziehungsweise Reduzieren einer Durchflussmenge. Schließlich umfasst die Fernsteuereinheit 3a ein viertes Bedienelement 34 und ein fünftes Bedienelement 34 zum Erhöhen beziehungsweise Erniedrigen einer Temperatur des bereitgestellten Wassers.

Die alternative, zweite Fernsteuereinheit 3d gemäß Figur 3B weist zusätzlich drei Wahlschalter 36 bis 38 auf, mittels derer unterschiedliche Ausgabeanschlüsse beziehungsweise Zapfstellen 2d und 2e gewählt werden können. Eine derartige Fernsteuereinheit 3d eignet sich beispielsweise für Duschkabinen 4 mit mehreren Brauseinstallationen, beispielsweise mit einem oben angeordnetem Duschkopf und einer zusätzlichen Handbrause. In diesem Fall kann über die Wahlschalter 36 bis 38 entweder eine erste Zapfstelle 2d oder eine zweite Zapfstelle 2e oder eine Kombination der beiden Zapfstellen 2d und 2e ausgewählt werden. Selbstverständlich sind auch andere Anwendungsszenarien möglich, beispielsweise die Auswahl einer von drei alternativen Zapfstellen.

Zusätzlich umfasst die zweite Fernsteuereinheit 30 eine Anzeigeeinheit 39, mit der beispielsweise die aktuell gewählte Solltemperatur angezeigt werden kann. Selbstverständlich kann eine derartige Anzeigeeinheit 39 auch in die erste Fernsteuereinheit 3a integriert werden. Alternativ oder zusätzlich können in beiden Fernsteuereinheiten 3a und 3d die Bedienelemente 31 bis 38 beleuchtet werden und/oder als Statusanzeige ausgestaltet sein.

Mit den beschriebenen Fernsteuereinheiten 3 erfolgt eine rein digitale Steuerung der über die jeweilige Zapfstellen 2 bereitgestellten Wasserströme. Ein entsprechender Temperatur- oder Durchflusssensor im Bereich der Zapfstellen 2 ist nicht erforderlich.

Stattdessen können alle zur Steuerung des Gesamtsystems vorhandenen Sensoren und Aktoren in die Trinkwasserversorgungsstation 10 integriert werden. Im Ausführungsbeispiel umfasst dies neben den zuvor beschriebenen Aktoren insbesondere in den primären Durchflussregler 14 integrierte eingangsseitige Fluss- und Temperatursensoren sowie in die jeweiligen Regelvorrichtungen 16a bis 16d integrierten ausgangsseitige Temperatur- und Flusssensoren. Optional können weitere Sensoren in dem Nachheizer 15 und/oder an den Ein- und/oder Ausgängen des Wasserwärmetauschers 11 vorgesehen sein, um die Funktionsweise und tatsächlichen Wasserflüsse und Temperaturen innerhalb der Trinkwasserversorgungsstation 10 zu überwachen und bedarfsgerecht zu regeln.

Mittels des oben beschriebenen Ansatzes kann eine Sanitärinstallation 1 vollständig in ein sogenanntes Smart-Home integriert werden. Insbesondere wird die Regelung komplett aus einer konventionellen, mechanischen oder hydraulischen Domäne in die elektronische Domäne verlagert. Somit eignet sich das beschriebene System insbesondere für die Entwicklung weiterführender Anwendungsszenarien, die bei herkömmlichen Sanitärinstallationen bisher nur schwer zu verwirklichen sind.

### Bezugszeichenliste

- 1: Sanitärinstallation
- 2: Zapfstellen
- 3: Fernsteuereinheit
- 4: Duschkabine
- 5: Rohrleitung
- 6: Verzweigung
- 7: Vorlauf
- 8: Rücklauf
- 9: Trinkwasserleitung
- 10: Trinkwasserversorgungsstation
- 11: Wasser-Wasser-Wärmetauscher
- 12: primärer Heizbereich
- 13: sekundärer Trinkwasserbereich
- 14: primärer Durchflussregler
- 15: Nachheizer
- 16: Regelvorrichtung
- 17: elektronische Steuervorrichtung
- 18: eingangsseitiges Ventil
- 19: ausgangsseitiges Ventil
- 20: Gehäuse
- 21: erster Anschluss
- 22: zweiter Anschluss
- 23: dritter Anschluss
- 24: Trinkwasseranschluss
- 25: Profil
- 31: erstes Bedienelement
- 32: zweites Bedienelement
- 33: drittes Bedienelement
- 34: viertes Bedienelement
- 35: fünftes Bedienelement
- 36: erster Wahltaster
- 37: zweiter Wahltaster
- 38: dritter Wahltaster
- 39: Anzeigeeinheit

## Patentansprüche

1. Sanitärinstallation (1), umfassend:
- eine Warmwasserkomponente zum Bereitstellen von Warmwasser, insbesondere Trinkwarmwasser, für wenigstens eine Zapfstelle (2);
- wenigstens eine mit der Warmwasserkomponente verbundene Zapfstelle (2);
- wenigstens eine Fernsteuereinheit (3) zum Anfordern einer Soll-Temperatur und/oder eines Soll-Volumenstroms für die wenigstens eine Zapfstelle (2); und
- wenigstens eine von der Fernsteuereinheit (3) baulich getrennte und mit dieser gekoppelte Regelvorrichtung (16) zum Einstellen einer Ist-Temperatur und/oder eines Ist-Volumenstroms von der Warmwasserkomponente zu der wenigstens eine Zapfstelle (2) basierend auf der angeforderten Soll-Temperatur und/oder des angeforderten Soll-Volumenstroms.

2. Sanitärinstallation (1) nach Anspruch 1, wobei
- die wenigstens eine Regelvorrichtung (16) in die Warmwasserkomponente integriert oder mit dieser gekoppelt ist; und
- die Warmwasserkomponente nur dann Warmwasser bereitstellt, wenn dies von wenigstens einer Fernsteuereinheit (3) angefordert wird.

3. Sanitärinstallation (1) nach Anspruch 2, wobei die Warmwasserkomponente dazu eingerichtet ist, Warmwasser mit der angeforderten Solltemperatur bereitzustellen.

4. Sanitärinstallation (1) nach Anspruch 2 oder 3, wobei an der wenigstens einen Zapfstelle (2) Kaltwasser, insbesondere Trinkkaltwasser, zur Verfügung gestellt wird, wenn von der wenigstens einen Fernsteuereinheit (3) kein Warmwasser angefordert wird.

5. Sanitärinstallation (1) nach einem der Ansprüche 2 bis 4, umfassend:
- eine Mehrzahl von mit der Warmwasserkomponente verbundenen Zapfstellen (2);
- eine Mehrzahl von Fernsteuereinheiten (3) zum Anfordern einer Soll-Temperatur und/oder eines Soll-Volumenstroms für jeder der Mehrzahl von Zapfstellen (2); und
- eine Mehrzahl von Regelvorrichtungen (16) zum Einstellen einer Ist-Temperatur und/oder eines Ist-Volumenstroms von der Warmwasserkomponente zu jeder der Mehrzahl von Zapfstellen (2) basierend auf einer für die jeweilige Zapfstelle (2) angeforderten Soll-Temperatur und/oder eines angeforderten Soll-Volumenstroms;
- wobei die Warmwasserkomponente dazu eingerichtet ist, Warmwasser mit der höchsten angeforderten Solltemperatur bereitzustellen.

6. Sanitärinstallation (1) nach einem der Ansprüche 1 bis 5, wobei die Warmwasserkomponente mit jeder der wenigstens einen Zapfstelle (2) über eine einzelne Rohrverbindung (6) verbunden ist, insbesondere eine bei Nichtnutzung der jeweiligen Zapfstelle (2) drucklosen Direktleitung von einer der jeweiligen Zapfstelle (2) zugeordneten Regelvorrichtung (16) zu der Zapfstelle (2).

7. Sanitärinstallation (1) nach einem der Ansprüche 1 bis 6, wobei die Warmwasserkomponente und die wenigstens eine Regelvorrichtung (16) baulich in eine dezentrale Trinkwasserversorgungsstation (10), insbesondere eine zwischen eine zentrale Gebäudeinstallation und eine wohnungsinterne Sanitärinstallation geschaltete Wohnungsstation, integriert sind.

8. Sanitärinstallation (1) nach einem der Ansprüche 1 bis 7, wobei die wenigstens eine Fernsteuereinheit (3) und die wenigstens eine Regelvorrichtung (16) über eine drahtlose Funkverbindung und/oder eine Busverbindung, insbesondere eine RS485-MODBUS-Verbindung, miteinander gekoppelt sind.

9. Sanitärinstallation (1) nach einem der Ansprüche 1 bis 8, wobei die wenigstens eine Zapfstelle (2d, 2e) und die wenigstens eine Fernsteuereinheit (3d) in einer Nasszelle, insbesondere einer Duschkabine (4), angeordnet sind.

10. Trinkwasserversorgungsstation (10), insbesondere zur Verwendung in einer Sanitärinstallation (1) nach einem der Ansprüche 1 bis 9, umfassend:
- eine Warmwasserkomponente zum Bereitstellen von Trinkwarmwasser für wenigstens eine Zapfstelle (2);
- wenigstens einen Trinkwasseranschluss (24) zum Verbinden der Trinkwasserversorgungsstation (10) mit einer Zapfstelle (2);
- wenigstens eine Schnittstelle zum Empfangen eines Anforderungssignals von einer von der Trinkwasserversorgungsstation (10) baulich getrennten Fernsteuereinheit (3); und
- wenigstens eine Regelvorrichtung (16) zum Einstellen einer Ist-Temperatur und/oder eines Ist-Volumenstroms für den wenigstens einen Trinkwasseranschluss (24) basierend auf dem Anforderungssignals.

11. Trinkwasserversorgungsstation (10) nach Anspruch 10, wobei die Warmwasserkomponente Folgendes umfasst:
- einen Wasser-Wasser-Wärmetauscher (11), der primärseitig mit einer externen Wärmequelle und sekundärseitig mit einer Trinkwasserversorgungsleitung und der wenigstens einen Regelvorrichtung (16) verbunden ist;
- einen hydraulisch zwischen die externe Wärmquelle und den Wasser-Wasser-Wärmetauscher (11) geschalteten Durchflussregler (14); und
- eine Steuerkomponente, wobei die Steuerkomponente dazu eingerichtet ist, den Durchflussregler (14) basierend auf dem Anforderungssignal derart anzusteuern, dass an dem wenigstens einen Trinkwasseranschluss (24) Trinkwarmwasser mit einer angeforderten Solltemperatur bereitgestellt wird.

12. Trinkwasserversorgungsstation (10) nach Anspruch 11, wobei die Warmwasserkomponente des Weiteren eine elektrische Nachheizeinheit (15) umfasst und die Steuerkomponente dazu eingerichtet ist, den Durchflussregler (14) und die elektrische Nachheizeinheit (15) basierend auf dem Anforderungssignal derart anzusteuern, dass an dem wenigstens einen Trinkwasseranschluss (24) Trinkwarmwasser mit einer angeforderten Solltemperatur bereitgestellt wird.

13. Trinkwasserversorgungsstation (10) nach Anspruch 12, wobei die elektrische Nachheizeinheit (15) hydraulisch zwischen die externe Wärmquelle und den Wasser-Wasser-Wärmetauscher (11) geschaltet ist und die Steuerkomponente dazu eingerichtet ist, die elektrische Nachheizeinheit (15) nur dann zu aktivieren, wenn eine Vorlauftemperatur der externen Wärmequelle nicht ausreicht, um an dem den wenigstens einen Trinkwasseranschluss (24) Trinkwarmwasser mit der angeforderten Solltemperatur bereitzustellen.

14. Trinkwasserversorgungsstation (10) nach einem der Ansprüche 11 bis 13, wobei die Steuerkomponente dazu eingerichtet ist, den Durchflussregler (14) und optional eine elektrische Nachheizeinheit (15) derart anzusteuern, dass der Wasser-Wasser-Wärmetauscher (11) kurzzeitig, insbesondere in regelmäßigen Abständen, auf eine vorbestimmte Temperatur, insbesondere eine Temperatur von mindestens 60 °C, erwärmt wird.

15. Trinkwasserversorgungsstation (10) nach einem der Ansprüche 10 bis 14, wobei die Trinkwasserversorgungsstation (10) eine Mehrzahl von Trinkwasseranschlüssen (24) zum Verbinden der Trinkwasserversorgungsstation (10) mit einer entsprechenden Mehrzahl von Zapfstellen (2) und eine korrespondierende Mehrzahl von Regelvorrichtungen (16) zum Einstellen einer Ist-Temperatur und/oder eines Ist-Volumenstroms für den jeweiligen Trinkwasseranschluss (24) basierend auf einem zugehörigen Anforderungssignal aufweist.
